# EUROPÄISCHE PATENTSCHRIFT

(11) **EP 2 204 781 B1**
(45) Veröffentlichungstag und Bekanntmachung des Hinweises auf die Patenterteilung: **24.07.2019**
(21) Anmeldenummer: 10000025.6
(22) Anmeldetag: 05.01.2010
(51) Int. Cl.: G07F 1/04

(54) **Umlenkvorrichtung**
Guiding device
Dispositif de déviation

(30) Priorität: 06.01.2009 DE 202009000228 U
(43) Veröffentlichungstag der Anmeldung: 07.07.2010
(73) Patentinhaber: Novomatic AG, 2352 Gumpoldskirchen (AT)
(72) Erfinder: Mührenberg, Roland, 2352 Gumpoldskirchen (AT); Buchholz, Wiebke, 2352 Gumpoldskirchen (AT); Zander, Marko, 2352 Gumpoldskirchen (AT)
(74) Vertreter: Thoma, Michael

(56) Entgegenhaltungen:
- DE-A1- 2 116 236
- DE-A1- 4 224 029
- GB-A- 1 356 119
- US-A- 3 791 574

## Beschreibung

Die Erfindung betrifft eine Umlenkvorrichtung insbesondere für Münzen, Münzersatz, wie beispielsweise Chips, oder andere ähnliche Gegenstände, nach dem Oberbegriff von Anspruch 1.

Insbesondere in Automaten werden Münzen oder Münzersatz, wie beispielsweise Chips, sehr häufig verwendet. Dabei wird die Münze oder der Münzersatz beispielsweise zur Bezahlung oder zum Nachweis einer Autorisierung verwendet. Im Folgenden wird nur noch der Begriff der Münze verwendet, obwohl unter einer solchen Münze im Folgenden auch generell ein Münzersatz oder ähnliche Gegenstande verstanden werden soll. Der Begriff Münze stellt damit keine diesbezügliche Einschränkung dar.

Die Münzen werden in Automaten in verschiedensten Lagen beziehungsweise Ausrichtungen geführt beziehungsweise bewegt, so dass zwischen verschiedenen Positionen üblicher Weise eine Umlenkung stattfindet beziehungsweise stattfinden muss. So kann beispielsweise bei einem Einwurf eine schräge Position der Münze günstig sein, wobei bei einem anderen Element des Automaten, wie beispielsweise bei einer Münzprüfungsstation, eine eher senkrechte Position der Münze günstig ist. Die Münzen werden in dem Automaten befordert und auch umgelenkt, wozu Umlenkvorrichtungen vorgesehen sind.

Wichtig bei den Umlenkvorrichtungen ist es, dass die Umlenkvorrichtung von den Münzen leicht zu durchlaufen ist und es daher kein Stau der Münzen in dem Bereich der Umlenkvorrichtung gibt. In diesem Zusammenhang ist es besonders wichtig, wenn die Umlenkvorrichtung im Betrieb des Automaten wenig störanfällig ist und im Wartungsfalle leicht zu öffnen beziehungsweise leicht zu reinigen ist, damit sich gegebenenfalls absetzender Schmutz leicht entfernen lasst, so dass die Gefahr von Staus im Betrieb reduziert werden kann, was im Stand der Technik nicht immer gewährleistet werden kann.

Aus der Schrift DE 42 24 029 A1 ist eine Münzenleitvorrichtung bekannt, die zwischen einem Einlaufbereich und einem Auslaufbereich eine bogenförmig gekrümmte Münzenbahn vorsieht, so dass die Auslaufebene der Münzen gegenüber der Einlaufebene um etwa 90° verdreht ist. Der Münzenkanal besteht dabei aus einem ersten schräg verlaufenden geraden Kanalabschnitt, an den ein gekrümmter Kanalabschnitt anschließt, in dem die Münzen hochkant stehend um eine vertikale Achse um 90° gedreht werden, so dass sie in dieser gedrehten Stellung in einen anschließenden geraden Kanalabschnitt eintreten können, der etwa rechtwinklig zu dem ersten Kanalabschnitt steht. Im Bereich des gekrümmten Kanalabschnitts zur Münzdrehung besitzt der Münzkanal eine Querschnittsaufweitung, um die Drehung zu ermöglichen.

Aus der DE 21 16 236 ist ein aus Bausteinen zusammengesetzter Münzkanal bekannt, wobei der Münzkanal von zwei aufeinandergesetzten Hälften gebildet wird, wobei an einer der Hälften randseitig vorspringende Stege angeformt sind, durch die die Kanalbreite definiert wird. Zusammengehalten werden die beiden Hälften durch Rastzungen, die an einer der Hälften angeformt sind und in Ausnehmungen an der anderen Hälfte einrasten können.

Ferner ist aus der Schrift GB 13 56 119 ein aus zwei Hälften zusammensetzbarer Münzkanal bekannt, der zu einer Seite hin geneigt angeordnet ist und in der überhängend angeordneten Kanalwand ein Fenster aufweist, durch das zu kleine Münzen hinausfallen können.

Es ist die Aufgabe der Erfindung, eine Umlenkvorrichtung zu schaffen, welche die obigen Nachteile mindert beziehungsweise verhindert.

Dies wird erreicht mit den Merkmalen von Anspruch 1, wonach eine Umlenkvorrichtung geschaffen wird insbesondere für Münzen oder für Münzersatz zur Führung, Umlenkung und/oder zur Änderung der Position oder Lage der Münzen oder des Münzersatzes insbesondere innerhalb eines Automaten, wobei die Umlenkvorrichtung aus zwei beabstandet sich gegenüberliegenden im Wesentlichen flachen Elementen, wie wandartige Elemente, besteht, die mittels Abstandshaltern eine Bahn für die Münzen oder für den Münzersatz bilden, wobei die Abstandshalter in Öffnungen der Elemente eingreifen und damit die Elemente relativ zueinander fixieren. Dadurch wird eine einfache Umlenkvorrichtung geschaffen, mittels welcher beispielsweise eine Umlenkung einer Münze von einer schrägen Lage zu einer senkrechten Lage erreicht wird.

Vorteilhaft ist es, wenn die Abstandshalter einen streifenförmigen Bereich aufweisen, welche als Begrenzung der Bahn der Münzen vorzugsweise zwischen den wandartigen Elementen dient. Dazu sind die streifenförmigen Bereiche derart ausgebildet, dass sie sich an die wandbildenden Elemente anschmiegen und so keinen wesentlichen Spalt belassen, um ein Entkommen oder Verklemmen der Münze auf der Bahn zu erlauben. Dabei ist es besonders vorteilhaft, wenn die Abstandshalter mit dem streifenförmigen Bereich einteilig ausgebildet sind oder mit ihnen verbunden sind.

Besonders vorteilhaft ist es, wenn die Abstandshalter an ihrem Endbereich hakenartig ausgebildet sind und damit in die Öffnungen der Elemente eingreifen, wobei die beiden Grundbleche durch eine Relativverschiebung verriegelbar sind. Dadurch lasst sich leicht eine einfache Fixierung der Elemente mit dem beziehungsweise den Abstandshaltern erreichen.

Auch ist es vorteilhaft, wenn die Elemente mittels zumindest einer Schraube relativ zueinander und auch wieder lösbar fixiert sind. Dadurch kann vorteilhaft erreicht werden, dass eine leichte Demontage zu Reinigungszwecken durchgeführt werden kann, wobei beispielsweise mittels zumindest einer Rändelschraube auch eine werkzeuglose Demontage ermöglicht werden kann.

Vorteilhaft ist weiterhin, wenn die zumindest eine Schraube an einer hervorstehenden Zunge abseits der Bahn der Münze angeordnet ist. Auch ist es vorteilhaft, wenn zumindest eines der Elemente oder auch beide Elemente zumindest eine Öffnung oder Öffnungen zur leichteren Reinigung der Vorrichtung und/oder zur Montage der Vorrichtung aufweist beziehungsweise aufweisen.

Erfindungsgemäß ist es weiterhin vor gesehen, wenn die Bahn der Münzen eine Ebene des Einlaufs der Münzen bildet und eine der Ebene des Auslaufs bildet, wobei die Ebene des Einlaufs gegenüber der Ebene des Auslaufs in einem vorgebbaren Winkel geneigt ist. Dadurch kann eine Verkippung der Münze beispielsweise aus der schrägen Lage in die senkrechte Lage erreicht werden. Auch ist es vorteilhaft, wenn die wandartigen beziehungsweise wandbildenden Elemente aus Blech, wie Metallblech und/oder aus Kunststoff und/oder einem beschichteten Material geformt sind.

Bei einem vorteilhaften Ausführungsbeispiel ist es zweckmäßig, wenn die Vorrichtung einen möglichst kleinen Raum einnimmt.

Auch ist es zweckmäßig, wenn der Münzdurchsatz durch die Vorrichtung ca. 7 bis 10 oder mehr Münzen pro Sekunde beträgt.

Die vorstehend angeführten Aspekte und weitere Aspekte der Erfindung gehen aus dem nachfolgend beschriebenen Ausführungsbeispielen hervor und sind anhand dieser Ausführungsbeispiele erläutert.

Die Erfindung wird im Folgenden anhand von in den Zeichnungen dargestellten Ausführungsbeispielen weiter beschrieben, auf welche die Erfindung jedoch nicht beschränkt ist.
Fig. 1 eine perspektivische Ansicht einer Umlenkvorrichtung gemäß einem Ausführungsbeispiel;
Fig. 2 eine weitere perspektivische Ansicht der Umlenkvorrichtung;
Fig. 3 eine weitere perspektivische Ansicht der Umlenkvorrichtung;
Fig. 4 eine perspektivische Ansicht einer Umlenkvorrichtung gemäß einem weiteren Ausführungsbeispiel;
Fig. 5 eine weitere perspektivische Ansicht der Umlenkvorrichtung gemäß dem weiteren Ausführungsbeispiel.

In den Figuren dargestellte ähnliche Merkmale weisen dieselben Bezugszeichen auf.

Die Figuren 1 bis 3 zeigen jeweils eine perspektivische Ansicht einer Umlenkvorrichtung 1 für Münzen oder für Münzersatz, insbesondere zur Umlenkung und zur Änderung der Position oder der Lage von Münzen oder von Münzersatz innerhalb eines Automaten. Der Begriff der Münze wird im Folgenden allgemein verwendet, obwohl unter einer Münze im Folgenden auch generell ein Münzersatz oder ähnliche Gegenstande, die ein Wertäquivalent darstellen, verstanden werden soll. Die Verwendung des Begriffs Münze stellt damit keine diesbezügliche Beschrankung auf Münzen als solche dar.

Die Figur 1 lasst erkennen, dass die Umlenkvorrichtung 1 aus zwei flachen wandartigen oder wandbildenden Grundblechen 2, 3 besteht, die beabstandet zueinander angeordnet sind. Die Grundbleche 2, 3 weisen dabei vorzugsweise jeweils zwei im Wesentlichen flache beziehungsweise ebene Bereiche 4, 5, 6 und 7 auf, die durch jeweils einen gekrümmten Bereich 8, 9 miteinander verbunden sind.

Die beiden Grundbleche sind dabei mittels Abstandshaltern 10 miteinander auf Abstand gehalten und fixiert und relativ zueinander in der Lage gesichert. Dabei bilden die Abstandshalter vorspringende Stege, die mit einem der Grundbleche einteilig ausgebildet oder mit diesem verbunden oder in diesen eingesetzt sein können, wobei die Stege in Öffnungen 11 des jeweiligen Grundblechs eingreifen. Zur Fixierung der beiden Grundbleche 2, 3 sind vorzugsweise eine oder zwei Schrauben 12, wie beispielsweise Rändelschrauben, vorgesehen. Alternativ kann die Fixierung durch Flügelmuttern beziehungsweise -schrauben erfolgen.

Die Abstandshalter 10 sind dabei vorteilhaft derart ausgebildet, dass sie an ihrem vorderen Ende hakenartig ausgebildet sind und in die Öffnungen 11 eingreifen und das Grundblech 2 durch Relativverschiebung der beiden Grundbleche 2, 3 verriegeln. Gleichzeitig bilden die Abstandshalter 10 Begrenzungen fiir die Bahn der Münze zwischen den beiden Grundblechen, so dass eingangsseitig die Münze im Einwurfsbereich 13 mit einer Eintritts-Winkelposition einführbar ist und in geneigter Position im vorliegenden Fall nach links unten geführt wird, bis die Münze im Auswurfsbereich 15 zwischen den Abstandshaltern in einer gegenüber der Eintritts-Winkelposition veränderten Austritts-Winkelposition austritt. In anderen Worten, die Ebene des Einlaufs ist gegenüber der Ebene des Auslaufs geneigt und der Auswurfsbereich 15 ist gegenüber dem Einwurfsbereich 13 versetzt (in Richtung einer Schnittgeraden der beiden Ebenen gesehen) angeordnet. Darüber hinaus wird in diesem Fall auch die Bewegungsrichtung einer die Vorrichtung durchlaufenden Münze geändert, wobei ein dreidimensionaler Bewegungsablauf erzielt wird.

Wie zu erkennen ist, weisen die Grundbleche Löcher 16 auf, durch welche sich Schmutz (der beispielsweise an den Münzen haftet) innerhalb der Bahn zwischen den beiden Grundblechen 2, 3 entfernen kann beziehungsweise durch welche durch einen Luftzug Schmutz leichter entfernt werden kann.

Die Öffnungen 17 am unteren Rand der Vorrichtung dienen vorzugsweise der Montage der Vorrichtung innerhalb beispielsweise eines Automaten.

Besonders bevorzugt ist es, wenn die Grundbleche 2, 3 aus einem Blech, wie Metallblech geformt sind. Bei einem weiteren vorteilhaften Ausführungsbeispiel ist es jedoch auch zweckmäßig, etwa aus Gewichtsersparnisgründen und/oder einem verbesserten Korrosionsverhalten und/oder verbessertem Abriebverhalten, wenn die Umlenkvorrichtung aus Kunststoff und/oder einem beschichteten Material besteht.

Die Figuren 1, 2 und 3 lassen erkennen, dass die Abstandshalter 10 wandartig ausgebildet sind und einen streifenförmigen Bereich 18 aufweisen, welcher als Begrenzung der Laufbahn der Münzen zwischen den Grundblechen 2, 3 dient, wobei von diesem streifenförmigen Bereich die hervorstehenden hakenartigen Grundbleche vorteilhaft angeformt sind.

Die Umlenkvorrichtung ist vorteilhaft klein ausgebildet, so dass sie einen Raumbereich von circa 8 cm3 aufweist. Bei anderen Ausführungsbeispielen kann das Volumen davon jedoch bauch abweichen. Auch ist es besonders vorteilhaft, dass der Münzdurchsatz sehr hoch ist. Es können vorteilhaft circa 7 bis 10 Münzen oder mehr pro Sekunde durchgeleitet werden.

Die Figuren 1 bis 3 zeigen entsprechend eine Umlenkvorrichtung 1 insbesondere für Münzen oder für Münzersatz zur Führung, Umlenkung und/oder zur Änderung der Position oder Lage der Münzen oder des Münzersatzes insbesondere innerhalb eines Automaten. Die Umlenkvorrichtung 1 besteht dabei aus zwei beabstandet sich gegenüberliegenden im Wesentlichen flachen Grundblechen 2, 3, die mittels Abstandshaltern 10 eine Bahn für die Münzen oder für den Münzersatz bilden. Dabei ist es zweckmäßig, dass die Abstandshalter 10 in Öffnungen 11 der Grundbleche 2, 3 eingreifen und damit die Grundbleche 2, 3 relativ zueinander fixieren.

Zur Definition der Bahn der Münzen ist es vorteilhaft, wenn die Abstandshalter 10 einen streifenförmigen Bereich 18 aufweisen, welche als Begrenzung der Bahn der Münzen dient Dabei ist es vorteilhaft, wenn die Abstandshalter 10 mit dem streifenförmigen Bereich 18 einteilig ausgebildet sind, was nur andeutungsweise den Figuren entnommen werden kann.

Wie in Figur 2 zu erkennen ist, ist die zumindest eine Schraube 12 an einer hervorstehenden Zunge 19 abseits der Bahn 20 der Münze angeordnet.

Zu erkennen ist weiterhin, dass die Bahn 20 der Münzen eine Ebene des Einlaufs 21 der Münzen bilden und eine der Ebene des Auslaufs 22 bilden, wobei die Ebene des Einlauf 21 gegenüber der Ebene des Auslaufs 22 geneigt ist.

Wie in den Figuren 4 beziehungsweise 5 dargestellt ist, weisen die Grundbleche 2, 3 jeweils einen im Wesentlichen flachen beziehungsweise ebenen ersten Bereich 4 und 5 im Einwurfbereich der Umlenkvorrichtung auf sowie einen im Wesentlichen flachen beziehungsweise ebenen zweiten Bereich 6 und 7 im Auswurfbereich der Umlenkvorrichtung auf, wobei der erste Bereich 4, 5 und zweite Bereich 6, 7 durch jeweils einen gekrümmten Bereich 8, 9 miteinander verbunden ist und wobei der Einwurfbereich eine erste Münzkanalbreite aufweist und der Auswurfbereich eine zweite Münzkanalbreite aufweist. Im vorliegenden Fall ist die erste Münzkanalbreite größer als die zweite Münzkanalbreite und der gekrümmte Bereich 8, 9 weist eine graduell veränderte Münzkanalbreite zwischen im Wesentlichen der ersten und zweiten Münzkanalbreite auf. Mit anderen Worten ausgedrückt weist die Umlenkvorrichtung einen abgerundeten Bereich im Münzkanal auf, wodurch die Gefahr einer Verklemmung der Münzen im Münzkanal vermindert wird, beispielsweise bei einem zeitlich rasch aufeinander folgenden Einwerfen von Münzen. Die erste Münzkanalbreite kann beispielsweise das Eineinhalbfache der zweiten Münzkanalbreite betragen oder das Doppelte der zweiten Münzkanalbreite.

Wie in Figur 4 gezeigt ist, kann vorgesehen sein, dass der Einwurfsbereich 13 eine Aufweitung aufweist, beispielsweise derart, dass die Grundbleche 2, 3 im Einwurfsbereich 13 über das durch die Abstandshaltern 10 definierte Maß aufgebogen oder aufgeweitet sind, um so das Einbringen der Münzen zu erleichtern.

## Patentansprüche

1. Umlenkvorrichtung (1) insbesondere für Münzen oder für Münzersatz zur Führung, Umlenkung und/oder zur Änderung der Position oder der Lage der Münzen oder des Münzersatzes insbesondere innerhalb eines Automaten, wobei die Umlenkvorrichtung (1) aus zwei beabstandet sich gegenüberliegenden im Wesentlichen flachen Grundblechen (2, 3) besteht, die mittels Abstandshaltern (10, 18) eine Bahn für die Münzen oder für den Münzersatz bilden, wobei die Abstandshalter (10) in Öffnungen (11) der Grundbleche (2, 3) eingreifen und damit die Grundbleche (2, 3) relativ zueinander fixieren, wobei die genannten Grundbleche (2, 3) jeweils einen ebenen ersten Bereich (4, 5) im Einwurfbereich der Umlenkvorrichtung, einen zweiten ebenen Bereich (6, 7) im Auswurfbereich der Umlenkvorrichtung sowie einen gekrümmten Bereich (8, 9) aufweisen, durch den die genannten ersten und zweiten Bereiche (4, 5; 6, 7) miteinander verbunden sind, und eine Einlaufebene der Münzen gegenüber einer Auslaufebene der Münzen geneigt ist, **dadurch gekennzeichnet, dass** der Einwurfbereich eine erste Münzkanalbreite aufweist, die größer ist als eine zweite Münzkanalbreite des Auswurfbereichs, wobei der vorgenannte gekrümmte Bereich (8, 9) zwischen dem Einwurfbereich und dem Auswurfbereich die Münzkanalbreite von der genannten ersten Münzkanalbreite auf die zweite Münzkanalbreite graduell verjüngt.

2. Umlenkvorrichtung nach Anspruch 1, **dadurch gekennzeichnet, dass** die Abstandshalter (10) einen streifenförmigen Bereich (18) aufweisen, welche als Begrenzung der Bahn der Münzen dient.

3. Umlenkvorrichtung nach Anspruch 1 oder 2, **dadurch gekennzeichnet, dass** die Abstandshalter (10) mit dem streifenförmigen Bereich (18) einteilig ausgebildet ist.

4. Umlenkvorrichtung nach Anspruch 1, 2 oder 3, **dadurch gekennzeichnet, dass** die Abstandshalter (10) an ihrem zumindest einem Endbereich hakenartig ausgebildet sind und damit in die Öffnungen (11) der Grundbleche (2, 3) eingreifen.

5. Umlenkvorrichtung nach einem der vorhergehenden Ansprüche, **dadurch gekennzeichnet, dass** die Grundbleche (2, 3) mittels zumindest einer Schraube (12) relativ zueinander und wieder lösbar fixiert sind.

6. Umlenkvorrichtung nach Anspruch 5, **dadurch gekennzeichnet, dass** die zumindest eine Schraube (12) an einer hervorstehenden Zunge abseits der Bahn der Münze angeordnet ist.

7. Umlenkvorrichtung nach einem der vorhergehenden Ansprüche, **dadurch gekennzeichnet, dass** zumindest eines der Grundbleche (2, 3) Öffnungen (16, 17) zur leichteren Reinigung der Vorrichtung und/oder zur Montage der Vorrichtung aufweisen.

8. Umlenkvorrichtung nach einem der vorhergehenden Ansprüche, **dadurch gekennzeichnet, dass** der Auswurfbereich (15) gegenüber dem Einwurfbereich (13) in Richtung einer Schnittgeraden der Einlauf- und Auslaufebenen gesehen versetzt angeordnet ist und für eine die Vorrichtung durchlaufende Münze ein dreidimensionaler Bewegungsablauf vorgesehen ist.

9. Umlenkvorrichtung nach einem der vorhergehenden Ansprüche, **dadurch gekennzeichnet, dass** die Grundbleche (2, 3) aus einem Blech, wie Metallblech und/oder aus einem Kunststoff und/oder einem beschichteten Material geformt sind.

10. Umlenkvorrichtung nach einem der vorhergehenden Ansprüche, **dadurch gekennzeichnet, dass** der Münzdurchsatz ca. 7 bis 10 Münzen pro Sekunde betragt.

11. Umlenkvorrichtung nach einem der vorhergehenden Ansprüche, wobei die erste Münzkanalbreite im Einwurfbereich das Eineinhalbfache oder das Doppelte der zweiten Münzkanalbreite im Auswurfbereich beträgt.

12. Umlenkvorrichtung nach einem der vorhergehenden Ansprüche, wobei der Einwurfbereich (13) eine Aufweitung aufweist derart, dass die Grundbleche (2, 3) im Einwurfbereich (13) über das durch die Abstandshalter (10) definierte Maß aufgeweitet sind.

## Claims

1. A deflection element (1), in particular for coins or for chips, for guidance, for deflection and/or for changing the position or the location of the coins or chips, in particular within a machine, wherein the deflection apparatus (1) comprises two base plates (2, 3) that are spaced apart opposite one another, that are substantially flat and that form a path for the coins or chips by means of spacers (10, 18), and wherein the spacers (10) engage into openings (11) of the base plates (2, 3) and thus fix the base plates (2, 3) relative to one another, wherein said base plates (2, 3) each have a planar first region (4, 5) in the insertion region of the deflection apparatus, a second planar region (6, 7) in the ejection region of the deflection apparatus, and a curved region (8, 9) by which said first and second regions (4, 5; 6, 7) are connected to one another, and an infeed plane of the coins is inclined with respect to a discharge plane of the coins, **characterized in that** the insertion region has a first coin channel width that is larger than a second coin channel width of the ejection region, with said curved region (8, 9) between the insertion region and the ejection region gradually tapering the coin channel width from said first coin channel width to the second coin channel width.

2. A deflection apparatus in accordance with claim 1, **characterized in that** the spacers (10) have a strip-like region (18) that serves as a boundary of the path of the coins.

3. A deflection apparatus in accordance with claim 1 or claim 2, **characterized in that** the spacers (10) are formed in one part with the strip-like region (18).

4. A deflection apparatus in accordance with claim 1, claim 2, or claim 3, **characterized in that** the spacers (10) are formed in the manner of hooks at their at least one end region and thus engage into the openings (11) of the base plates (2, 3).

5. A deflection apparatus in accordance with one of the preceding claims, **characterized in that** the base plates (2, 3) are fixed relative to one another and releasable again by means of at least one screw (12).

6. A deflection apparatus in accordance with claim 5, **characterized in that** the at least one screw (12) is arranged at a projecting tongue remote from the path of the coin.

7. A deflection apparatus in accordance with one of the preceding claims, **characterized in that** at least one of the base plates (2, 3) has openings (16, 17) for a simpler cleaning of the apparatus and/or for assembling the apparatus.

8. A deflection apparatus in accordance with one of the preceding claims, **characterized in that** the ejection region (15) is arranged offset with respect to the insertion region (13) viewed in the direction of an intersection line of the infeed plane and of the discharge plane; and **in that** a three-dimensional movement procedure is provided for a coin passing through the apparatus.

9. A deflection apparatus in accordance with one of the preceding claims, **characterized in that** the base plates (2, 3) are shaped from a plate such as a metal plate and/or from a plastic and/or from a coated material.

10. A deflection apparatus in accordance with one of the preceding claims, **characterized in that** the coin throughput amounts to approximately 7 to 10 coins per second.

11. A deflection apparatus in accordance with one of the preceding claims, wherein the first coin channel width in the insertion region amounts to one- and-a-half times or twice the second coin channel width in the ejection region.

12. A deflection apparatus in accordance with one of the preceding claims, wherein the insertion region (13) has a widened portion such that the base plates (2, 3) in the insertion region (13) are widened beyond the dimension defined by the spacers (10).

## Revendications

1. Dispositif de déviation (1) en particulier pour des pièces de monnaie ou des succédanés de pièces de monnaie, destiné au guidage, à la déviation et/ou à la modification de la position ou de l'orientation des pièces de monnaie ou des succédanés de pièces de monnaie, en particulier dans une machine automatique, le dispositif de déviation (1) étant constitué de deux tôles de base (2, 3) espacées, opposées l'une à l'autre et sensiblement plates, qui forment, au moyen d'élément d'écartement (10, 18), une voie pour les pièces de monnaie ou pour les succédanés de pièces de monnaie, les éléments d'écartement (10) venant en prise dans des ouvertures (11) des tôles de base (2, 3) et fixant ainsi les tôles de base (2, 3) l'une par rapport à l'autre, lesdites tôles de base (2, 3) comportant respectivement une première zone plane (4, 5) dans la zone d'introduction du dispositif de déviation, une seconde zone plane (6, 7) dans la zone d'éjection du dispositif de déviation ainsi qu'une zone incurvée (8, 9) par laquelle lesdites première et seconde zones (4, 5 ; 6, 7) sont reliées l'une à l'autre, et un plan d'entrée des pièces de monnaie étant incliné par rapport à un plan de sortie des pièces de monnaie, **caractérisé en ce que** la zone d'introduction présente une première largeur de canal à pièces de monnaie, qui est supérieure à une seconde largeur de canal à pièces de monnaie de la zone d'éjection, ladite zone incurvée (8, 9) entre la zone d'introduction et la zone d'éjection amincissant graduellement la largeur de canal à pièces de monnaie de ladite première largeur de canal à pièces de monnaie à la seconde largeur de canal à pièces de monnaie.

2. Dispositif de déviation selon la revendication 1, **caractérisé en ce que** les éléments d'écartement (10) comportent une zone en forme de bande (18), qui sert de limitation pour la voie des pièces de monnaie.

3. Dispositif de déviation selon la revendication 1 ou 2, **caractérisé en ce que** les éléments d'écartement (10) sont réalisés d'un seul tenant avec la zone en forme de bande (18).

4. Dispositif de déviation selon la revendication 1, 2 ou 3, **caractérisé en ce que** les éléments d'écartement (10), sur leur au moins une zone d'extrémité, sont réalisés en forme de crochet et viennent ainsi en prise dans les ouvertures (11) des tôles de base (2, 3).

5. Dispositif de déviation selon l'une des revendications précédentes, **caractérisé en ce que** les tôles de base (2, 3) sont fixés l'une par rapport à l'autre et de manière libérable au moyen d'au moins une vis (12).

6. Dispositif de déviation selon la revendication 5, **caractérisé en ce que** l'au moins une vis (12) est disposée sur une languette dépassant à l'écart de la voie des pièces de monnaie.

7. Dispositif de déviation selon l'une des revendications précédentes, **caractérisé en ce qu'**au moins une des tôles de base (2, 3) comporte des ouvertures (16, 17) pour un nettoyage plus facile du dispositif et/ou pour le montage du dispositif.

8. Dispositif de déviation selon l'une des revendications précédentes, **caractérisé en ce que** la zone d'éjection (15) est disposée décalée par rapport à la zone d'introduction (13), vue en direction d'une droite d'intersection des plans d'entrée et de sortie, et une évolution de mouvement en trois dimensions étant prévue pour une pièce de monnaie traversant le dispositif.

9. Dispositif de déviation selon l'une des revendications précédentes, **caractérisé en ce que** les tôles de base (2, 3) sont formées à partir d'une tôle, telle qu'une tôle métallique et/ou à partir d'une matière plastique et/ou d'un matériau revêtu.

10. Dispositif de déviation selon l'une des revendications précédentes, **caractérisé en ce que** le débit de pièces de monnaie est d'environ 7 à 10 pièces de monnaie par seconde.

11. Dispositif de déviation selon l'une des revendications précédentes, dans lequel la première largeur de canal à pièces de monnaie dans la zone d'introduction correspond à une fois et demie ou au double de la seconde largeur de canal à pièces de monnaie dans la zone d'éjection.

12. Dispositif de déviation selon l'une des revendications précédentes, dans lequel la zone d'introduction (13) présente un évasement tel que les tôles de base (2, 3) dans la zone d'introduction (13) sont élargies au-delà de la dimension définie par les éléments d'écartement (10).
